# EUROPÄISCHE PATENTANMELDUNG

(11) **EP 2 042 247 A1**
(43) Veröffentlichungstag der Anmeldung: **01.04.2009**
(21) Anmeldenummer: 08013820.9
(22) Anmeldetag: 01.08.2008
(51) Int. Cl.: B21B 25/00

(54) **Lochdorn**

(30) Priorität: 25.09.2007 DE 102007045934; 07.07.2008 DE 102008031569
(71) Anmelder: SMS Meer GmbH, 41069 Mönchengladbach (DE)
(72) Erfinder: Pehle, Hans-Joachim, 41363 Jüchen (DE)
(74) Vertreter: Grosse, Wolf-Dietrich Rüdiger

(57) **Zusammenfassung**

Die Erfindung betrifft einen Lochdorn (1) zum Walzen eines auf dem Lochdorn (1) aufgenommenen Hohlblocks, wobei der Lochdorn (1) eine Dornstange (2) mit einem am axialen Ende (3) der Dornstange (2) angeordneten Dorn (4) aufweist. Um die Wanddickenabweichungen beim Herstellen des Hohlblocks bzw. der Luppe zu verringern, sieht die Erfindung vor, dass der Dorn (4) relativ zur Dornstange (2) in radialer Richtung (R) verschieblich angeordnet ist.

## Beschreibung

Die Erfindung betrifft einen Lochdorn zum Walzen eines auf dem Lochdorn aufgenommenen Hohlblocks, wobei der Lochdorn eine Dornstange mit einem am axialen Ende der Dornstange angeordneten Dorn aufweist.

Als Ausgangsmaterial zur Herstellung nahtloser Rohre dient zumeist gewalzter Rundstahl, vorwiegend als Rundstrangguss bis 200 Millimeter Durchmesser, der in Längen bis zu 5 Meter in einem Drehherdofen auf Walztemperatur von ca. 1.280 °C gebracht wird. Nach einer Presswasserentzunderung erfolgt das Lochen des Massivblocks auf einem Lochwalzwerk zu einem dünnwandigen Hohlblock. Als Lochwalzwerk wird dabei zumeist ein Schrägwalzwerk eingesetzt, wobei der Rohr-Hohlblock in einem Walzspalt gewalzt wird, der durch eine Anzahl Walzen, vorzugsweise von drei Walzen, die den Außenumfang des Rohr-Hohlblocks walzen, und einem dornförmigen Innenwerkzeug, das koaxial zum Rohr-Hohlblock angeordnet ist, gebildet wird. Dabei sind die Walzen zwecks Erreichen einer hinreichenden Durchsatzleitung um einen Winkel zwischen 10° und 12° zur Walzgutachse geneigt.

Der im Lochwalzwerk gefertigte Hohlblock wird dann in gleicher Wärme in einem Kontiwalzwerk (kontinuierliches Rohrwalzen) über ebenfalls einem Lochdorn zu einer Luppe ausgewalzt. Dabei wird eine Längung bis zu einer vierfachen Streckung erreicht, d. h. es kommt zu einer Querschnittsabnahme bis zu 75 %. Das Kontiwalzwerk wird auch als MPM (Multistand Plug Mill) bezeichnet.

Das Kontiwalzwerk besteht zumeist aus sieben bis neun dicht hintereinander liegenden Walzgerüsten. Die einzelnen Walzgerüste sind gegeneinander jeweils verdreht angeordnet, beispielsweise um jeweils 90°. Die Walzenumfangsgeschwindigkeiten werden entsprechend den Querschnittsabnahmen aufeinander abgestimmt, so dass zwischen den Gerüsten keine nennenswerten Zug- oder Stauchkräfte auf das Walzgut wirken.

Vor dem Beginn des Walzvorgangs im Kontiwalzwerk wird der Lochdorn in den Hohlblock eingeschoben bzw. eingefädelt. Nach dem Erreichen einer bestimmten Position werden dann Hohlblock samt Lochdorn in das Kontiwalzwerk eingestoßen. Das Walzgut wird von den Walzen erfasst und durch die von Gerüst zu Gerüst kleiner werdenden Walzkaliber auf dem Lochdorn ausgewalzt. Dabei nimmt der Lochdorn infolge der zunehmenden Walzgutgeschwindigkeit auch eine immer größer werdende Geschwindigkeit an.

Ist der für das Kontiwalzwerk vorgesehene Umformgrad für die Luppe erreicht, läuft die Luppenspitze in ein dem Kontiwalzwerk nachgeschaltetes Extraktorwalzwerk ein. In diesem erfolgt das Abziehen des Lochdorns auf der soweit fertigen Luppe. Durch eine ovale Kalibrierung der zumeist eingesetzten Duowalzen kann hier ein Spiel zwischen dem Lochdorn und dem Walzgut erreicht werden, das im letzten Rundkaliber gleichmäßig um den Umfang verteilt wird, so dass der Lochdorn leichter gelöst werden kann. Dann erfolgt der Rückzug des Lochdorns in die Ausgangsstellung, ein Auswerfen des Lochdorns sowie das Einlegen eines neuen Lochdorns. Bevor ein Lochdorn wieder verwendet werden kann, muß er gekühlt werden, so dass ein Lochdorn-Kreislauf erforderlich ist. Üblicherweise sind etwa acht bis zehn Lochdorne gleicher Abmessungen im Umlauf.

Ein sowohl beim Schrägwalzen zum Lochen von Blöcken zu Hohlblöcken als auch beim Walzen des Hohlblockes zu einer Luppe in einem mehrgerüstigen Kontiwalzwerk bekanntes Problem ist es, dass die Dornstange aufgrund der teilweise erheblichen Kräfte Verformungen erleidet. Damit bewegt sich auch der Dorn am axialen Ende der Dornstange exzentrisch zur Längsachse des Lochdorns. In der Folge kommt es zu Wanddickenungleichmäßigkeiten des Hohlblockes und der Luppe über deren Umfang. Dieselbe Problematik stellt sich auch beim Einsatz von Lochdornen (Walzstangen) mit ungenügender Geradheit oder Steifigkeit.

Der Erfindung liegt daher die Aufgabe zugrunde, einen Lochdorn der eingangs genannten Art so fortzubilden, dass es möglich wird, auch bei gewissen Verformungen der Dornstange eine gleichmäßigere Wanddicke des zu fertigenden Hohlblocks bzw. der zu fertigenden Luppe zu erzielen.

Diese Aufgabe wird erfindungsgemäß dadurch gelöst, dass der Dorn relativ zur Dornstange in radialer Richtung verschieblich angeordnet ist. Es wird damit die Entstehung von Wanddickenabweichungen infolge radial wirkender Kräfte, die vom Lochdorn ausgehen, vermieden bzw. zumindest reduziert.

Die Dornstange kann dabei einen sich in radialer Richtung oder parallel hierzu erstreckenden und über das axiale Ende der Dornstange hinaus ragenden Führungsabschnitt aufweisen, der in eine korrespondierende, in radiale Richtung oder parallel hierzu verlaufende Ausnehmung im Dorn eingreift.

Alternativ kann entsprechend vorgesehen sein, dass die Dornstange eine sich in radiale Richtung oder parallel hierzu erstreckende Aufnehmung aufweist, in die ein über das axiale Ende des Dorns hinaus ragender korrespondierender, in radiale Richtung oder parallel hierzu verlaufender Führungsabschnitt eingreift.

Ferner können auch zwei Paare Führungsabschnitte und Ausnehmungen axial benachbart angeordnet sein, wobei die beiden Paare relativ zueinander um 90° um die Längsachse des Lochdorns verdreht angeordnet sind. Hiermit wird es möglich, dass der Dorn relativ zur Dornstange in allen radialen Richtungen beweglich ist.

Zwischen dem Führungsabschnitt und der Ausnehmung kann eine Linearführung ausgebildet sein. Auch zwischen dem axialen Endbereich des Führungsabschnitts und dem Grund der Ausnehmung kann eine Linearführung ausgebildet sein. Die Oberfläche des Führungsabschnitts und der Ausnehmung können mit einem Gleitlagermaterial versehen sein. Im Bereich der Linearführungen kann ein Schmiermittel angeordnet sein. Hierbei handelt es sich beispielsweise um ein Schmierfett.

Gemäß einer Weiterbildung sind im Lochdorn Kühlmittel vorgesehen, mit denen er gekühlt werden kann. Die Kühlmittel können Leitungselemente umfassen, mit denen ein Kühlmedium in eine sich über eine vorgegebene axiale Erstreckung ausdehnende Innenbohrung im Lochdorn geleitet werden kann.

Zur Erzielung einer langen Lebensdauer kann vorgesehen werden, dass die Außenoberfläche der Dornstange und / oder des Dorns mit einer Schicht aus verschleißfestem Material, insbesondere aus keramischem Material, versehen ist.

Schließlich kann die Dornstange über ihren axialen Verlauf eine leicht konische Form aufweisen, was den Abzug der Dornstange von der fertigen Luppe in dem Hohlblock begünstigt.

Durch die erfindungsgemäßen Maßnahmen kann ein Hohlblock bzw. eine Luppe mit gleichmäßigerer Wanddicke gefertigt werden. Bei unverändert hinten axial festgelegter Dornstange wird der Dorn (die Dornspitze) mit radialem Spiel von wenigen Millimetern angeordnet. Es liegt also keine feste Verbindung, wie beispielsweise eine Verschraubung, zwischen Dornstange und Dorn vor.

Durch die vorgeschlagene Ausgestaltung wird die Übertragung radial wirkender Kräfte von der Dornstange auf den Dorn vermieden oder zumindest reduziert.

Die Erfindung kommt bevorzugt beim Lochen in einem Schrägwalzwerk bei der Herstellung eines nahtlosen Rohres zum Einsatz.

In der Zeichnung sind Ausführungsbeispiele der Erfindung dargestellt. Es zeigen:
- Fig. 1: schematisch die Seitenansicht eines Lochdorns für die Herstellung einer Luppe aus einem Hohlblock;
- Fig. 2: eine vergrößerte Ansicht des rechten Teils des Lochdorns nach Fig. 1 gemäß einer ersten Ausführungsform der Erfindung; und
- Fig. 3: in der Darstellung gemäß Fig. 2 eine hierzu alternativ Ausführungsform der Erfindung.

In Fig. 1 ist ein Lochdorn zu sehen, der eine sich entlang einer Längsachse L erstrechende Dornstange 2 aufweist, an deren axialem Ende 3 ein Dorn 4 angeordnet ist. Der Lochdorn 1 wird in der eingangs genannten Weise eingesetzt, um vorzugsweise in einem Schrägwalzwerk aus einem Hohlblock in an sich bekannter Weise eine Rohrluppe zu walzen.

Der Bereich, in dem der Dorn 4 an der Dornstange 2 angeordnet ist, ist in Fig. 2 in einer ersten Ausführungsform der Erfindung dargestellt. Die Dornstange 2 weist an ihrem axialen Endbereich einen sich über den gesamten Durchmesser der Dornstange erstreckenden Führungsabschnitt 5 auf. Dieser erstreckt sich in radiale Richtung R. Der Dorn 4 hat eine Ausnehmung 6, die als sich über den gesamten Durchmesser des Dorns 4 ausgebildete Nut ausgeführt ist und sich ebenfalls in radiale Richtung R erstreckt. Mithin bildet der in die Ausnehmung 6 eingesetzte Führungsabschnitt 5 eine Linearführung 7, die es ermöglicht, dass der Dorn 4 relativ zur Dornstange 2 in radiale Richtung R beweglich ist. Bei exzentrischen Taumelbewegungen des dem Dorn 4 zugewandten Endes der Dornstange 2 ermöglicht es die Linearführung 7 durch eine Bewegung zwischen Dorn 4 und Dornstange 2 in radiale Richtung, dass der Dorn 4 seine Position behält und zentrisch im zu walzenden Hohlblock vorangetrieben wird, so dass die Luppe eine gleichmäßige Wanddickenverteilung aufweist.

Die Linearführung 7 kann auch durch die stirnseitigen Flächen der Dornstange 2 und des Dorns 4 gebildet werden. Wie in Fig. 2 zu sehen ist, liegt der axiale Endbereich 8 des Führungsabschnitts 5 dem Grund 9 der Ausnehmung 6 gegenüber; zusammen bilden diese beiden Flächen eine Linearführung 10.

Wie das alternative Ausführungsbeispiel gemäß Fig. 3 zeigt, kann der Führungsabschnitt 5' auch im Dorn 4 angeordnet sein; in diesem Falle hat dann die Dornstange 2 in ihrem axialen Endbereich die Ausnehmung 6', um die Linearführung 7 zu bilden.

Wie in Fig. 3 weiter mit gestrichelten Linien angedeutet ist, kann neben der Linearführung 7 eine weitere Linearführung vorgesehen werden, die analog zur Linearführung 7 aufgebaut ist. Allerdings ist diese um 90° um die Längsachse L gedreht angeordnet. Hier greift ein Führungsabschnitt 5" in eine entsprechende Ausnehmung 6" ein. Die beiden Paare von Führungsabschnitten 5' bzw. 5" sowie die Ausnehmungen 6' bzw. 6" ermöglichen eine relative Verschiebung des Dorns 4 zur Dornstange 2 in allen radialen Richtungen.

Die Dornstange 2 und der Dorn 4 sind im Bereich der Umformzonen unter den Walzen der Walzgerüste mit einem verschleißfesten Material versehen, beispielsweise mit Keramikeinsätzen.

Die Dornstange 2 kann während des Walzvorganges eine kleine oszillierende Bewegung ausführen, um eine partielle Überhitzung in der Arbeitszone zu vermeiden.

Bei allen Lösungen kann vorgesehen werden, dass der Lochdorn 1 einer kontinuierlichen Kühlung während des Walzvorgangs im Kontiwalzwerk unterzogen wird.

Eine Weiterbildung sieht eine konisch ausgebildete Dornstange 2 vor, was das Abziehen bzw. Abwalzen der Luppe von der Dornstange 2 im Anschluß an das Kontiwalzen erleichtert.

### Bezugszeichenliste:

- 1: Lochdorn
- 2: Dornstange
- 3: axiales Ende
- 4: Dorn
- 5: Führungsabschnitt
- 5': Führungsabschnitt
- 5": Führungsabschnitt
- 6: Ausnehmung
- 6': Ausnehmung
- 6": Ausnehmung
- 7: Linearführung
- 8: axialer Endbereich des Führungsabschnitts
- 9: Grund der Ausnehmung
- 10: Linearführung
- R: radiale Richtung
- L: Längsachse

## Patentansprüche

1. Lochdorn (1) zum Walzen eines auf dem Lochdorn (1) aufgenommenen Hohlblocks, wobei der Lochdorn (1) eine Dornstange (2) mit einem am axialen Ende (3) der Dornstange (2) angeordneten Dorn (4) aufweist,
**dadurch gekennzeichnet,**
**dass** der Dorn (4) relativ zur Dornstange (2) in radialer Richtung (R) verschieblich angeordnet ist.

2. Lochdorn nach Anspruch 1,
**dadurch gekennzeichnet,**
**dass** die Dornstange (2) mindestens einen sich in radialer Richtung (R) oder parallel hierzu erstreckenden und über das axiale Ende der Dornstange (2) hinaus ragenden Führungsabschnitt (5) aufweist, der in mindestens eine korrespondierende, in radiale Richtung (R) oder parallel hierzu verlaufende Ausnehmung (6) im Dorn (4) eingreift.

3. Lochdorn nach Anspruch 1,
**dadurch gekennzeichnet,**
**dass** die Dornstange (2) mindestens eine sich in radiale Richtung (R) oder parallel hierzu erstreckende Ausnehmung (6') aufweist, in die mindestens ein über das axiale Ende des Dorns (4) hinaus ragender korrespondierender, in radiale Richtung (R) oder parallel hierzu verlaufender Führungsabschnitt (5') eingreift.

4. Lochdorn nach Anspruch 2 oder 3,
**dadurch gekennzeichnet,**
**dass** zwei Paare (5', 6'; 5", 6") Führungsabschnitte (5', 5") und Ausnehmungen (6', 6") axial benachbart angeordnet sind, wobei die beiden Paare (5', 6'; 5", 6") relativ zueinander um 90° um die Längsachse (L) des Lochdorns (1) verdreht angeordnet sind.

5. Lochdorn nach einem der Ansprüche 2 bis 4,
**dadurch gekennzeichnet,**
**dass** zwischen dem Führungsabschnitt (5, 5', 5") und der Ausnehmung (6, 6', 6") eine Linearführung (7) ausgebildet ist.

6. Lochdorn nach einem der Ansprüche 2 bis 5,
**dadurch gekennzeichnet,**
**dass** zwischen dem axialen Endbereich (8) des Führungsabschnitts (5, 5', 5") und dem Grund (9) der Ausnehmung (6, 6', 6") eine Linearführung (10) ausgebildet ist.

7. Lochdorn nach Anspruch 5 oder 6,
**dadurch gekennzeichnet,**
**dass** die Oberfläche des Führungsabschnitts (5, 5', 5") und der Ausnehmung (6, 6', 6") mit einem Gleitlagermaterial versehen sind.

8. Lochdorn nach einem der Ansprüche 5 bis 7,
**dadurch gekennzeichnet,**
**dass** im Bereich der Linearführung (7, 10) ein Schmiermittel zuführbar ist.

9. Lochdorn nach einem der Ansprüche 1 bis 8,
**gekennzeichnet durch**
eine Versorgung mit einem Kühlmittel.

10. Lochdorn nach Anspruch 9,
**dadurch gekennzeichnet,**
**dass** eine sich über eine vorgegebene axiale Erstreckung ausdehnende Innenbohrung im Lochdorn (1) als Kühlmittel-Zuleitung vorgesehen ist.

11. Lochdorn nach einem der Ansprüche 1 bis 10,
**dadurch gekennzeichnet,**
**dass** die Außenoberfläche der Dornstange (2) und / oder des Dorns (4) mit einer Schicht aus verschleißfestem Material, insbesondere aus keramischem Material, versehen ist.

12. Lochdorn nach einem der Ansprüche 1 bis 11,
**dadurch gekennzeichnet,**
**dass** die Dornstange (2) über ihren axialen Verlauf eine leicht konische Form aufweist.
